# EUROPÄISCHE PATENTSCHRIFT

(11) **EP 0 356 916 B1**
(45) Veröffentlichungstag und Bekanntmachung des Hinweises auf die Patenterteilung: **03.06.1992**
(21) Anmeldenummer: 89115643.2
(22) Anmeldetag: 24.08.1989
(51) Int. Cl.: E01B 25/26

(54) **Weiche für Hängebahnschienen**
Points for a suspended railway track
Aiguillage pour rails de voie suspendue

(30) Priorität: 29.08.1988 DE 3829237; 22.05.1989 DE 3916577
(43) Veröffentlichungstag der Anmeldung: 07.03.1990
(73) Patentinhaber: Buchstaller, Michael, D-8000 München 5 (DE); Mohr, Michael, D-8034 Germering (DE); Mohr, Roland, D-8034 Germering (DE)
(72) Erfinder: Buchstaller, Michael, D-8000 München 5 (DE); Mohr, Michael, D-8034 Germering (DE); Mohr, Roland, D-8034 Germering (DE)
(74) Vertreter: Weber, Otto Ernst, Dipl.-Phys.

(56) Entgegenhaltungen:
- DE-A- 2 803 936
- GB-A- 1 404 648

## Beschreibung

Die Erfindung betrifft eine Weiche für Hängebahnschienen, bestehend aus einem ortsfesten Schienenstück und einem Weichenherz, welches um eine in der Schienenebene liegende Achse drehbar ist, und welches ein Geradenstück und mindestens ein bezüglich der Achse winkelversetztes Bogenstück umfaßt, zur wahlweisen Verbindung des Schienenstücks mit mehreren Anschlußstücken.

Eine derartige Weiche ist in der DE-OS 28 03 936 beschrieben. Es handelt sich hierbei um eine Dreiweg-Weiche mit einem Geradenstück und zwei um 90° winkelversetzt angeordneten Bogenstücken. Diese stehen bezüglich dem Geradenstück gabelartig nach außen ab, so daß das Weichenherz relativ sperrig ist und für die abgespreizten Teile Stützen oder ähnliches erforderlich sind.

Der Erfindung liegt die **Aufgabe** zugrunde, eine Weiche der eingangs genannten Art anzugeben, die einen kompakteren Aufbau aufweist.

Diese Aufgabe wird dadurch gelöst, daß das Geradenstück zwischen dem Anfang und dem Ende des bzw. der Bogenstücke(s) sehnenartig verläuft, und daß die Achse bezüglich des Geradenstücks unter einem vorgegebenen Winkel ausgerichtet ist.

Die Erfindung hat den Vorteil, daß das Weichenherz keine frei nach außen abstehenden Schienenstücke aufweist, wobei der Anfangs- und Endquerschnitt gleich sind. Das Weichenherz kann somit beispielsweise relativ einfach als Gußstück hergestellt werden. Da das Geradenstück und das/die Bogenstück(e) über größere Längen überlappend verlaufen, ist eine gegenseitige Unterstützung und Versteifung gewährleistet, was einerseits eine gute Materialausnutzung zur Folge hat und andererseits zusätzliche Versteifungen und Abstützungen überflüssig macht.

Bei einem Weichenherz mit einem Geradenstück und einen um 180° winkelversetzten Bogenstück besteht die dreh- und schwenkbare Lagerung bevorzugt darin, daß die Achse tangential zum Bogenstück am gelenkseitigen Ende ausgerichtet ist.

Vorteilhafte Weiterbildungen der Erfindung sind in den abhängigen Ansprüchen beschrieben.
Die Erfindung wird nachfolgend beispielsweise in der schematischen Zeichnung beschrieben. In dieser zeigen:
Fig. 1 in perspektivischer Ansicht ein Weichenherz für eine Dreifach-Weiche;
Fig. 2 das Weichenherz gem. Fig. 1 schematisch in einer Phase des Umschaltvorgangs;
Fig. 3 schematisch eine Draufsicht auf das Weichenherz gem. Fig. 2;
Fig. 4 das Weichenherz gem. Fig. 3 in einer Ansicht gemäß der Linie IV-IV;
Fig. 5 einen Querschnitt durch das Weichenherz gem. Fig. 3 entlang der Schnittlinie V-V;
Fig. 6 einen Teillängsschnitt durch das Weichenherz gemäß Schnittlinie VI-VI in Fig. 3;
Fig. 7 Aufsicht auf ein stark schematisiertes Weichenherz in einer Betriebsstellung;
Fig. 8 Aufsicht nach Fig. 7 in einer anderen Betriebsstellung; und
Fig. 9 Aufsicht auf eine Dreiweg-Weiche.

Fig. 1 veranschaulicht ein erstes Weichenherz 10 mit einem Geradenstück 11, bestehend aus einer linken und rechten Lauffläche 12,13, einem rechtsgängigen Bogenstück 14, bestehend aus einer linken und rechten Lauffläche 15,16 sowie aus einem linksgängigen Bogenstück 17, bestehend aus einer linken Lauffläche 18 und einer rechten Lauffläche 19. Die linken und rechten Laufflächen 12,15,18 bzw. 13,16,19 sind jeweils keilförmig unter einem 90° Winkel zueinander geneigt. Die Wagen eines Hängebahnsystems (nicht dargestellt) sind bei einer derartigen Schienenform mit zwei Radspuren versehen, deren Räder in der Normalebene der linken bzw. rechten Lauffläche ausgerichtet sind. Die Fig. 1 zeigt das Weichenherz 10 in einer Weichenstellung, in welcher sich das rechtsgängige Bogenstück 14 in Betriebsstellung befindet.

Im Uhrzeigersinn um 90° winkelversetzt bezüglich einer Achse 20, die senkrecht zur gelenkseitigen Stirnseite 21 ausgerichtet ist, befindet sich das Geradenstück 11 und um weitere 90° winkelversetzt das linksgängige Bogenstück 17. Die Weichenumschaltung erfolgt durch eine entsprechende Drehung um die Achse 20 entgegen dem Uhrzeigersinn.

Das Weichenherz 10 hat anfangs-und endseitig einen X-förmigen Querschnitt mit einem linken und einem rechten Basisschenkel 22,23, deren Oberseiten das Geradenstück 11 bilden. Benachbart zum linken Basisschenkel 22 befindet sich ein linker Zusatzschenkel 24. Ein rechter Zusatzschenkel 25 liegt benachbart zum rechten Basisschenkel 23.

Die beiden Basisschenkel 22,23 tragen auf der den Zusatzschenkeln zugewandten Seite die ebenen Laufflächen 12,13 des Geradenstücks 11, wobei die Außenkanten in gerader Linie mit dem entsprechenden X-Profil an der freien Stirnseite des Weichenherzes 10 verbunden sind.

Die beiden einander zugewandten Seiten 16,18 der Zusatzschenkel 24,25 sind als Bogen ausgebildet, wobei die Seite 18 des linken Zusatzschenkels 24 die linke Lauffläche des linksgängigen Bogenstücks 17 und die angrenzende Seite 16 des rechten Zusatzschenkels 25 die rechte Lauffläche des rechtsgängigen Bogenstücks 14 bildet. Die Seite 19 des linken Basisschenkels 22 ist mit einer Außenwölbung zur Bildung der rechten Lauffläche des linksgängigen Bogenstücks 17 versehen, die demzufolge dem Verlauf der linken Lauffläche 18 folgt. Sinngemäß in gleicher Weise ist die Seite 15 des rechten Basisschenkels 23 zur Bildung der linken Lauffläche des rechtsgängigen Bogenstücks 14 mit einer Außenwölbung versehen, welche dem Verlauf der Biegung der rechten Lauffläche 16 des Zusatzschenkels 25 folgt.

Das Weichenherz 10 ist stirnseitig mit einem Kugelgelenk 29 versehen, welches sowohl eine Drehung um die Achse 20 um 270° als auch eine Schwenkbewegung um einen vorgegebenen Schwenkwinkel um eine Schwenkachse 32 gestattet, die quer zum Geradenstück 11 verläuft.

Die Fig. 2 veranschaulicht schematisch diejenige Phase eines Schaltvorgangs, in welchem eine geradlinige Verbindung zwischen einem Schienenstück 27 und einem Anschlußstück 33 hergestellt wird. Die Achse 20 und die Längsachsen des Schienenstücks 27 und des Anschlußstücks 33 verlaufen parallel. Die Schwenkachse 26 steht senkrecht zur Zeichenebene. Das Weichenherz 10 nimmt die in Fig. 2 dargestellte, nach oben ausgelenkte Position ein, wenn es gegenüber der in Fig. 1 wiedergegebenen Stellung um 90° entgegen dem Uhrzeigersinn gedreht wurde. Das Geradenstück 11 ist dabei um einen Winkel α aus der Schienenebene herausgespreizt, wobei der Winkel α dem Winkel zwischen dem Geradenstück 11 und der Tangente an die Bogenstücke 14, 17 am gelenkseitigen Ende des Weichenherzens 10 entspricht. Dessen Lagerung ist mit einem entsprechenden Freiwinkel versehen, so daß das Weichenherz 10 eine Schwenkbewegung nach unten in die Schienenebene ausführen kann.

Die Draufsicht auf das Weichenherz 10 in der nach rechts abzweigenden Position gemäß Fig. 3 zeigt, daß das Geradenstück 11 bzw. die sichtbare linke Lauffläche 12 sehnenartig den Anfang und das Ende der Bogenstücke 14,17 verbindet.

Die Ansicht auf die gelenkseitige Frontseite gemäß Fig. 4 zeigt ferner, daß die beiden Zusatzschenkel 24,25 etwas kürzer sind als die beiden Basisschenkel 22,23.

Der in Fig. 5 dargestellte Querschnitt durch das bezüglich dieser Schnittebene spiegelbildliche Weichenherz 10 verdeutlicht die Ausbildung der Wölbungen an den Außenseiten der Basisschenkel 22,23 im Bereich der stärksten Auswölbung.

Der Teillängsschnitt gemäß Fig. 6 zeigt, daß diejenige Weichenherz-Stirnseite, an welcher das Kugelgelenk 29 angeschraubt ist, eine Steuerfläche 30 aufweist, die mit einem entsprechenden Gegenstück am Schienenstück 27 (Fig. 2) in der Weise zusammenwirkt, daß das Weichenherz 10 zwangsweise die Dreh- und Schwenkbewegung ausführt, wie sie anhand Fig. 2 veranschaulicht ist.

Fig. 7 und 8 zeigen in Aufsicht eine Zweiweg-Weiche 40 eines Hängefördersystems, bei dem jeweils zwei von drei Schienenenden 42,44,46 durch ein um eine Achse R drehbares Weichenherz 48 verbunden werden können. Das Weichenherz 48 hat ein Bogenstück 50 und einen Geradenstück 52, die um einen Winkel, vorzugsweise 180°, gegeneinander versetzt an dem Weichenherz 48 angeordnet sind. Das Geradenstück 52 ist dabei sehnenartig an dem Weichenherz 48 angeordnet. Das Weichenherz 48 ist lagerseitig an einem Schienenende 42 um die Rotationsachse R drehbar angeordnet. Die Anlenkung des Weichenherzens an dem einen Schienenende 52 kann beispielsweise über das in den vorhergehenden Figuren dargestellte Kugelgelenk erfolgen. Die Rotationsachse verläuft von dem an dem Weichenherz 48 lagerseitig angeordneten Drehgelenk in etwa durch die Mitte zwischen den beiden Schienenenden 44,46. In Fig. 7 verbindet das sehnenartig in dem Weichenherz 48 verlaufende Geradenteil 52 die Schienenenden 42 und 44. Ein Förderelement kann somit die Weiche in Geradeausrichtung passieren. Das Geradenstück 52 ist hierbei bezüglich der Zeichenebene oben angeordnet, das Bogenstück 48 weist nach unten. Durch Drehung um 180° um die Rotationsachse R wird das Weichenherz 48 in die in Fig. 8 dargestellte Betriebsstellung geschwenkt. Nun liegt das Bogenstück 50 oben und das Geradenstück 52 weist nach unten. Das Bogenstück 50 verbindet die Schienenenden 42 und 46, so daß ein Förderelement auf diesen Schienenteilen in einem Bogen nach rechts abbiegt. Das Bogenstück 50 weist dabei eine derartige Krümmung auf, daß die Enden des Bogenstücks senkrecht in die Schienenteile 42 und 46 einmünden. Das Weichenherz 48 kann in nicht dargestellter Weise im Bereich der Rotationsachse R einen Fortsatz ausgebildet haben, der mit einer Lagerung und einem Schwenkantrieb verbunden ist. In der Regel ist der Schwenkantrieb jedoch am Kugelgelenk 29 ausgebildet. In Fig. 9 ist sehr schematisch eine Dreiweg-Weiche 60 dargestellt. Ein erstes Schienenende 62 wird dort durch ein Weichenherz 64 mit drei weiteren Schienenenden 66,68 und 70 verbunden. Hierfür hat das Weichenherz 64 zwei um 180° versetzte Bogenstücke und ein sehnenartig in dem Weichenherz 64 verlaufendes Geradenstück. In Fig. 9 ist eine Betriebsstellung dargestellt, bei der das erste Schienenende 62 über ein Bogenstück 72 mit dem vierten Schienenende 70 verbunden wird. Unter dem bezüglich der Zeichenebene oben liegenden Bogenstück 72 ist ein in gleicher Richtung geneigtes weiteres Bogenstück angeordnet. Dieses weist bezüglich der Zeichenebene nach unten. Bei einer Drehung des Weichenherzens 64 um 180° und bei gleichzeitigem Schwenken um die senkrecht aus der Zeichenebene herausstehende Schwenkachse S wird das erste Schienenende am lagerseitigen Ende des Weichenherzens 64 mit dem zweiten Schienenende 66 verbunden. Die Verbindung des ersten Schienenendes 62 mit dem dritten Schienenende 68 erfolgt über das Geradenstück 74, wenn das Weichenherz 64 aus der in Fig. 9 dargestellten Stellung um 90° gedreht und leicht um die Schwenkachse S geschwenkt wird.

## Patentansprüche

1. Weiche für Hängebahnschienen, bestehend aus einem ortsfesten Schienenstück (27,42) und einem Weichenherz (10,48), welches um eine in der Schienenebene liegende Achse (20) drehbar ist, und welches ein Geradenstück (11,52) und mindstens ein bezüglich der Achse winkelversetztes Bogenstück (14,17,50) umfaßt, zur wahlweisen Verbindung des ortsfesten Schienenstücks (27,42) mit mehreren Anschlußstücken, dadurch **gekennzeichnet**, daß das Geradenstück (11,52) zwischen dem Anfang und dem Ende des Bogenstückes bzw. der Bogenstücke (14,17,50) sehnenartig verläuft und daß die Achse (20) bezüglich des Geradenstücks (11,52) unter einem vorgegebenen Winkel (β) ausgerichtet ist.

2. Weiche nach Anspruch 1, dadurch **gekennzeichnet**, daß das Weichenherz (10) am lagerseitigen Ende auslenkbar bzw. schwenkbar gelagert ist.

3. Weiche nach Anspruch 1 oder 2 mit einem Geradenstück und zwei zu diesem um ± 90° winkelversetzten Bogenstücken, dadurch **gekennzeichnet**, daß ein Freiwinkel zur seitlichen Auslenkung des Geradenstücks um eine quer zur Drehachse (20) in der Schienenebene rechtwinklig verlaufende Schwenkachse vorhanden ist, der dem Winkel (α) zwischen dem Geradenstück (11) und der Tangente an die Bogenstücke (14,17) am gelenkseitigen Ende des Weichenherzens (10) entspricht.

4. Weiche nach einem der vorhergehenden Ansprüche, dadurch **gekennzeichnet**, daß das Weichenherz (10) an einem Kugelgelenk (29) gelagert ist.

5. Weiche nach Anspruch 4, dadurch **gekennzeichnet**, daß an der das Kugelgelenk (29) tragenden Weichenherz-Stirnseite (21) eine Steuerfläche (30) vorhanden ist, die mit einem entsprechenden Gegenstück am Schienenstück (27) in der Weise zusammenwirkt, daß das Weichenherz (10) zwangsweise die Dreh- und Schwenkbewegung ausführt.

6. Weiche nach einem der vorhergehenden Ansprüche, dadurch **gekennzeichnet**, daß das Weichenherz einen X-förmigen Querschnitt mit einem linken und einem rechten Basisschenkel (22,23) sowie benachbart zum linken Basisschenkel (22) einen linken Zusatzschenkel (24) und benachbart zum rechten Basisschenkel (23) einen rechten Zusatzschenkel (25) aufweist, daß die Oberseiten der Basisschenkel (22) um 90° winkelversetzte Laufflächen (12,13) des Geradenstücks (11) bilden, daß der linke bzw. rechte Zusatzschenkel (24,25) als links- bzw. rechtsgängiges Bogenstück ausgebildet ist und auf seinen den Basisschenkeln (22, 23) abgewandten Oberseiten jeweils eine Lauffläche (16 bzw. 18) trägt, und daß die jeweils benachbarten Basisschenkel (22 bzw. 23) an ihren Unterseiten mit einer Außenwölbung versehen sind, welche eine weitere 90° winkelversetzte Lauffläche für das links- bzw. rechtsgängige Bogenstück (17,18) bilden.

7. Weiche nach einem der vorhergehenden Ansprüche, dadurch **gekennzeichnet**, daß das lagerseitige und das freie Ende des Weichenherzens (10) den gleichen Querschnitt haben.

## Claims

1. Switch point for suspended railways, comprising a fixed rail section (27, 42) and a frog (10, 48), which is rotatable about an axis (20) located in the rail plane and which comprises a straight portion (11, 52) and at least one curved portion (14, 17, 50) which is angularly displaced with respect to the axis, for the connection of the fixed rail section (27, 42) to several joining pieces,
characterized in that the straight portion (11, 52) passes in chord-like manner between the start and finish of the curved portion or portions (14, 17, 50) and that the axis (20) is oriented under a predetermined angle (β) with respect to the straight portion (11, 52).

2. Switch point according to claim 1,
characterized in that the frog (10) is mounted in pivotable or deflectable manner at the bearing-side end.

3. Switch point according to claims 1 or 2 with a straight portion and two curved portions angularly displaced with respect thereto by ± 90 °,
characterized in that there is a clearance angle with respect to the lateral deflection of the straight portion about a pivot axis running at right angles in the rail plane and which is at right angles to the rotation axis (20) and which corresponds to the angle (α) between the straight portion (11) and the tangent on the curved portions (14, 17) at the joint-side end of the frog (10) .

4. Switch point according to one of the preceding claims,
characterized in that the frog (10) is mounted on a spherical joint (29).

5. Switch point according to claim 4,
characterized in that a control surface (30) is provided on the frog front face (21) carrying the spherical joint (29) and which cooperates with a corresponding counterpart on the rail section (27) in such a way that the frog (10) forcibly carries out the rotary and pivoting movement.

6. Switch point according to one of the preceding claims,
characterized in that the frog has a X-shaped cross-section with a left and right base leg (22, 23) and, adjacent to the left base leg (22), a left additional leg (24) and, adjacent to the right base leg (23), a right additional leg (25), that the upper surfaces of the base leg (22) form contact surfaces (12, 13) of the straight portion (11) angularly displaced by 90 °, that the left or right additional leg (24, 25) is constructed as a clockwise or counterclockwise curved portion and carries on its upper surfaces remote from the base legs (22, 23) in each case a contact surface (16 or 18) and that the adjacent base legs (22 or 23) are provided on their bottom surfaces with an outside convexity, which form a further contact surface, angularly displaced by 90° for the clockwise or counterclockwise curved portion (17, 18).

7. Switch point according to one of the preceding claims,
characterized in that the bearing-side and the free end of the frog (10) have the same cross-section.

## Revendications

1. Aiguillage pour rails de voie suspendue constitué par un tronçon de rail (27, 42) à poste fixe et par un coeur d'aiguillage (10, 48) qui est susceptible de pivoter autour d'un axe (20) placé dans le plan des rails, et qui comprend un tronçon rectiligne (11, 52) et au moins un tronçon en arc (14, 17, 50) décalée angulairement par rapport à l'axe pour relier au choix le tronçon de rail (27, 42) à poste fixe avec plusieurs tronçons de raccordements, aiguillage
caractérisé en ce que le tronçon rectiligne (11, 52) s'étend à la façon d'une corde entre le début et la fin du tronçon en arc ou des tronçons en arc (14, 17, 50), et en ce que l'axe (20) est orienté sous un angle prédéfini (β) par rapport au tronçon rectiligne (11, 52).

2. Aiguillage selon la revendication 1,
caractérisé en ce que le coeur d'aiguillage (10) est monté du côté du support de façon à pouvoir être dévié ou pivoter.

3. Aiguillage selon la revendication 1 ou la revendication 2, avec un tronçon rectiligne et deux tronçons en arc décalés de ± 90° par rapport à ce tronçon rectiligne,
caractérisé en ce qu'il est prévu un angle libre pour la déviation latérale du tronçon rectiligne autour d'un axe de pivotement s'étendant transversalement à angle droit par rapport à l'axe de rotation (20) dans le plan des rails, angle qui correspond à l'angle (a) entre le tronçon rectiligne (11) et la tangente aux tronçons en arc (14, 17) à l'extrémité côté articulation du coeur d'aiguillage (10).

4. Aiguillage selon une des précédentes revendications,
caractérisé en ce que le coeur d'aiguillage (10) est monté sur une articulation sphérique (29).

5. Aiguillage selon la revendication 4,
caractérisé en ce que sur la face frontale (21) du coeur d'aiguillage portant l'articulation sphérique (29), il est prévu une surface de commande (30) qui coopère avec une partie antagoniste correspondante sur le tronçon de rail (27) de façon que le coeur d'aiguillage (10) effectue obligatoirement le mouvement de rotation et de pivotement.

6. Aiguillage selon une des précédentes revendications,
caractérisé en ce que le coeur d'aiguillage comporte une section transversale en forme de X avec une branche de base gauche et une branche de base droite (22, 23) ainsi qu'au voisinage de la branche de base gauche (22) une branche supplémentaire gauche (24) et au voisinage de la branche de base droite (23), une branche supplémentaire droite (25), en ce que les faces supérieures de la branche de base (22) constituent des surfaces de roulement décalées angulairement de 90° (12, 13) du tronçon rectiligne (11), en ce que la branche supplémentaire gauche ou bien la branche supplémentaire droite (24, 25) est réalisée sous la forme d'un tronçon en arc allant vers la gauche ou bien vers la droite, et porte sur ses faces supérieures opposées aux branches de base (22, 23) respectivement une surface de roulement (16 ou bien 18) et en ce que les branches de base respectivement voisines (22 ou bien 23) sont munies sur leurs faces inférieures d'un bombement externe, ces bombements constituant une autre surface de roulement décalée angulairement de 90° pour le tronçon en arc allant à gauche ou bien à droite (17, 18).

7. Aiguillage selon une des précédentes revendications,
caractérisé en ce que l'extrémité côté support et l'extrémité libre du coeur d'aiguillage (10) ont la même section transversale.
